# EUROPÄISCHE PATENTSCHRIFT

(11) **EP 1 272 092 B1**
(45) Veröffentlichungstag und Bekanntmachung des Hinweises auf die Patenterteilung: **25.05.2005**
(21) Anmeldenummer: 01923712.2
(22) Anmeldetag: 03.04.2001
(51) Int. Cl.: A47L 15/42, A47L 15/10

(54) **VORRICHTUNG ZUR FÖRDERUNG VON FLIESSFÄHIGEN STOFFEN**
DEVICE FOR CONVEYING FLOWING SUBSTANCES
DISPOSITIF DE TRANSPORT DE MATIERES COULANTES

(30) Priorität: 06.04.2000 DE 10017242
(43) Veröffentlichungstag der Anmeldung: 08.01.2003
(73) Patentinhaber: BSH Bosch und Siemens Hausgeräte GmbH, 81739 München (DE)
(72) Erfinder: EIERMANN, Rüdiger, 89428 Syrgenstein (DE); NANNT, Hans-Peter, 89547 Dettingen (DE); WEBER, Manfred, 76185 Karlsruhe (DE); DEDEGIL, Yavuz, 76133 Karlsruhe (DE)
(86) Internationale Anmeldenummer: PCT/EP2001/003791
(87) Internationale Veröffentlichungsnummer: WO 2001/076449

(56) Entgegenhaltungen:
- DE-A- 3 018 872
- US-A- 3 102 666
- US-A- 4 187 122

## Beschreibung

Die Erfindung betrifft eine Vorrichtung zur Förderung von fließfähigen Stoffen und/oder Stoffgemischen.

Üblicherweise werden fließfähige Stoffe, wie z. B. Flüssigkeiten, feinkörnige Schüttgüter oder Gemische aus Feststoffpartikeln mit Flüssigkeiten oder Gasen, mittels Pumpen verschiedenster Bauarten transportiert, unter anderem durch Kreiselpumpen, Kolbenpumpen oder Membranpumpen etc..

Beim Einsatz von Kreiselpumpen tritt durch die Zentrifugalwirkung eine Entmischung von Gasen bzw. Feststoffpartikeln auf, wodurch die Fördermenge und der Wirkungsgrad der Pumpe beeinträchtigt werden.

Bei üblichen Pumpverfahren, z.B. mit gewöhnlichen Pumpen, muß z.B. eine Flüssigkeit unter einem hydrostatischen Druck aus einem Vorlagebehälter in die Pumpe einfließen. Der aktive, bewegte Teil der Pumpe, sei es das Laufrad, ein Kolben oder eine Membrane erzeugt einen Unterdruck und saugt die Flüssigkeit in die Pumpe ein. Dieser Unterdruck wird durch den Zulauf der Flüssigkeit begrenzt. Wenn der hydrostatische Druck auf der Saugseite nicht ausreicht, eine ausreichende Menge an Flüssigkeit in die Pumpe einzudrücken und den oben genannten Unterdruck zu begrenzen, kann der sich am Saugstutzen einstellende Absolutdruck unter den Dampfdruck der Flüssigkeit sinken, was zur Folge hat, daß die Flüssigkeit verdampft und nunmehr Dampf, anstelle oder neben der Flüssigkeit, in die Pumpe gelangt. Dies hat zur Folge, daß die Förderleistung auf einen Bruchteil der vorgesehenen Fördermenge absinkt. Ferner stellt sich bei diesem - Kavitation genannten - Vorgang eine übermäßige Geräuschentwicklung und eine Schädigung der Pumpe ein, die von der Kondensation der Dampfblasen hervorgerufen wird.

Da sich der Dampfdruck bei höheren Temperaturen und beim Vorhandensein von Feststoffpartikeln, sogenannten Keimen, erhöht, d.h. in die Nähe des Atmosphärendrucks verschoben wird, treten solche Erscheinungen beim Pumpen von warmen und verschmutzten Flüssigkeiten, wie dies z.B. in Geschirrspülmaschinen der Fall ist, besonders stark und häufig auf, was zu den oben beschriebenen schweren Störungen des Betriebes führen kann.

Zur Vermeidung dieser Nachteile, wird versucht, wie oben schon beschrieben, die Flüssigkeit unter einem eigenen, ausreichenden hydrostatischen Druck, z.B. aus einem Vorlagebehälter, in die Pumpe einfließen zu lassen. Hierzu ist auf der Saugseite der Pumpe, z.B. in einem Vorlagebehälter, eine Mindesthöhe der Flüssigkeit, die sogenannte NPSH (Net Positive Suction Head), einzuhalten, wodurch der notwendige hydrostatische Druck entstehen kann. Diese - üblicherweise Zulaufhöhe genannte - Mindesthöhe der Flüssigkeit kann allerdings nicht immer gewährleistet werden, weil dies z.B. räumlich nicht möglich ist oder weil eine dafür benötigte Vorlage einer zusätzlichen Masse an Flüssigkeit unerwünscht ist.

An der US 3,102,666 ist ein Verfahren zum Fördern von Wasser in einer Geschirrspülmaschine und eine Geschirrspülmaschine zur Durchführung des Verfahrens bekannt. Im einem vertikal in einer Geschirrspülmaschine angeordneten Rohrstück mit einer Öffnung am oberen Ende zur Beaufschlagung des Spülguts mit Wasser befindet sich an einem mit dem Röhrstück verbundenen Körper eine Öffnung. Über diese Öffnung strömt Wasser in das Rohrstück und in den Körper. Über eine weitere Öffnung am Körper mit einem Magnetventil kann über diese weitere Öffnung mit Druckluft das im Rohrstück und im Körper befindliche Wasser herausgeblasen und somit das Spülgut mit Wasser beaufschlagt werden.

Aus der DE 30 18 872 A1 ist ein Verfahren zum Reinigen von Gegenständen und eine Vorrichtung zur Durchführung des Verfahrens bekannt. Die Beaufschlagung der Düsen im Waschraum, in denen das zu reinigenden Gut angeordnet ist, kann über eine herkömmliche Pumpe oder direkt aus einen Vorratsbehälter erfolgen. Der Vorratsbehälter ist mit Reinigungsflüssigkeit gefüllt, welche über eine Leitung mit einem steuerbaren Ventil und einem Sterilfilter in diesen Vorratsraum gelangt.
Über eine Leitung mit einem steuerbaren Ventil und einer Druckluftquelle kann ein Luftraum im Vorratsbehälter oberhalb der Reinigungsflüssigkeit mit Druckluft beaufschlagt werden. In den Vorratsbehälter ragt eine Leitung hinein, deren Öffnung in die Reinigungsflüssigkeit mündet. Durch Öffnen eines steuerbaren Ventils, während der Luftraum im Vorratsbehälter sich unter Druck befindet, strömt die Reinigungsflüssigkeit über diese Leitung direkt zu den Düsen im Waschraum. Somit ist nur eine drucklose Zufuhr der Reinigungsflüssigkeit in den unter Druck stehenden Vorratsbehälter ohne einen zusätzlichen Behälter offenbart. Außerdem weist der Vorratsbehälter auch kein Ventil zum Entlüften der Vorratsbehälter auf.

Der Erfindung liegt daher die Aufgabe zugrunde, eine Vorrichtung zur Förderung von fließfähigen Stoffen zu schaffen, die bei einem einfachen konstruktiven Aufbau über eine verbesserte Funktionsfähigkeit verfügt.

Diese Aufgabe wird erfindungsgemäß dadurch gelöst, dass eine Vorrichtung zur Förderung von fließfähigen Stoffen eine Anordnung mit einem Druckraum aufweist, in dem die Stoffe durch ein von wenigstens einem Verdichter unter Druck gestelltes gasförmiges Fördermedium mit einem Druck beaufschlagt werden, der zwischen zwei Druckniveaus abwechselnd so verändert wird, dass bei einem niedrigen Druckniveau die Stoffe in den Druckraum eintreten können und durch Anlegen des höheren Druckniveaus in die gewünschte Förderrichtung aus dem Druckraum gefördert werden, wobei die Anordnung wenigstens einen mit einem Behälter mittels einer Leitung leitend verbundenen Druckraum, in den das gasförmige Fördermedium, durch ein Ventil gesteuert, eingeleitet wird, aufweist, wobei der Druck in dem Druckraum, zwischen zwei Druckniveaus, abwechselnd so verändert wird, dass beim niedrigen Druckniveau im Druckbehälter die Stoffe aus dem Behälter in den Druckraum eintreten, wobei zwischen dem Behälter und dem Druckraum ein Ventil zum Öffnen oder Schließen der Verbindung zwischen dem Behälter und dem Druckraum angeordnet ist, und dass durch Anlegen des höheren Druckniveaus an den Druckraum die Stoffe in eine mit dem Druckraum leitend verbundene Ableitung gefördert werden, wobei zwischen dem Druckraum und der Ableitung ein Ventil zum Öffnen oder Schließen der Verbindung zwischen dem Druckraum und der Ableitung angeordnet ist und dass der Druckraum einen weiteren mit einem Ventil gesteuerten Eingang aufweist.

Durch das Anlegen des niedrigen Druckes können Stoffe trotz niedriger Zulaufhöhe in ausreichender Menge angesaugt werden. Durch die folgende Beaufschlagung mit höherem Druck erfolgt die Förderung der Stoffe zwangsweise durch Verdrängung. Die erfindungsgemäße Vorrichtung kann konstruktiv äußerst einfach aufgebaut werden, da im Grunde, wie unten näher erläutert, nur ein Hohlkörper mit einem Einlass und einem Auslass geschaffen werden muss, in der ein zu fördernder Stoff mittels eines gasförmigen Fördermediums unter Druck gesetzt werden kann. Damit ist eine Vorrichtung zur Förderung von fließfähigen Stoffen geschaffen, die keine besonderen Zulaufvoraussetzungen benötigt und die einen einfachen konstruktiven Aufbau aufweist.

Mit diesem sehr einfachen Aufbau der erfindungsgemäßen Vorrichtung, die außer den genannten vier Ventilen und dem Verdichter für das gasförmige Fördermedium keine bewegten mechanischen Aggregate aufweist, ist eine einfache Möglichkeit zur Beaufschlagung der zu fördernden Stoffe geschaffen, wobei der Einsatz von direkt auf die zu fördernden Stoffe wirkender mechanischer Mittel vollständig vermieden wird, wodurch die erfindungsgemäße Vorrichtung wenig reparaturanfällig ist und einen einfachen konstruktiven Aufbau aufweist.

Nach einer bevorzugten Ausführungsform der Erfindung erstreckt sich die Leitung von dem Behälter bis zur Ableitung und weist eine Abzweigung zu dem Druckraum auf, wobei der Eintritt des gasförmigen Fördermediums in den Druckraum in Gebrauchslage der Vorrichtung oben und der Eintritt der Stoffe von der Leitung her in Gebrauchslage der Vorrichtung unten angeordnet ist, womit eine weitere Vereinfachung im Aufbau der erfindungsgemäßen Vorrichtung gelungen ist.

In besonders vorteilhafter Weise ist das Ventil zum Öffnen oder Schließen der Verbindung zwischen dem Behälter und dem Druckraum ein Rückschlagventil, das eine Austrittsöffnung des Behälters bei Auftreten einer in der Anordnung gegen den Behälter gerichteten Strömung verschließt. Durch den Einsatz eines Rückschlagventils an dieser Stelle der Anordnung wird die Steuerung der erfindungsgemäßen Vorrichtung gegenüber der Verwendung eines z. B. Elektromagnetventils wesentlich vereinfacht.

Ebenso ist in besonders vorteilhafter Weise das Ventil zum Öffnen oder Schließen der Verbindung zwischen dem Druckraum und der Ableitung ein Rückschlagventil, das die Ableitung bei Auftreten einer in der Anordnung gegen den Behälter oder gegen den Druckraum gerichteten Strömung verschließt. Durch den Einsatz eines Rückschlagventils auch an dieser Stelle der Anordnung wird die Steuerung der erfindungsgemäßen Vorrichtung gegenüber der Verwendung eines z.B. Elektromagnetventilen wesentlich vereinfacht.

Bevorzugt weist das Rückschlagventil einen kugel- oder kegelförmigen Schließkörper auf, womit die einfachste und zugleich wirksamste Möglichkeit eines Rückschlagventil gewählt ist.

Vorteilhafterweise leitet der Verdichter das gasförmige Fördermedium in einen in Strömungsrichtung des gasförmigen Fördermediums nach dem Verdichter an diesen angeschlossenen Druckbehälter ein. Mit dieser Vorratshaltung an unter Druck stehendem gasförmigem Fördermedium wird der dauernde ununterbrochene Betrieb der erfindungsgemäßen Vorrichtung gewährleistet.

Bestimmungsgemäß ist das Ventil zur Steuerung der Einleitung des gasförmigen Fördermediums in den Druckraum zwischen dem Druckbehälter und dem Druckraum angeordnet.

Nach einer vorteilhaften Ausführungsform der Erfindung weist die Anordnung eine Verbindung zwischen der Ableitung und dem Verdichter für das gasförmige Fördermedium auf, in der ein weiteres Ventil zur Steuerung der Einleitung des gasförmigen Fördermediums in die Ableitung angeordnet ist. Mit dieser einfachen Verbindung mit einem weiteren Ventil ist es möglich, die erfindungsgemäße Vorrichtung noch effektiver zu betreiben, da damit ein zusätzliches Nachdrücken der schon in die Ableitung geförderten Stoffe durchgeführt werden kann.

Nach einer bevorzugten Ausführungsform der Erfindung werden die Stoffe in der Anordnung durch das gasförmige Fördermedium mit einem Druck beaufschlagt, der zwischen zwei Druckniveaus abwechselnd so verändert wird, daß bei einem niedrigen Druckniveau, bei dem ein Unterdruck herrscht, die Stoffe eingesaugt und durch Anlegen des höheren Druckniveaus, bei dem ein Überdruck herrscht, in die gewünschte Förderrichtung gefördert werden. Da das gasförmige Fördermedium zum Verdichten auch angesaugt werden muß, wird mit dieser Maßnahme, dieser ohnehin vorhandene Unterdruck auch zur Förderung der Stoffe verwendet, insbesondere zur Beschleunigung des Befüllens des Druckraumes mit einer neuen, zu fördernden Stoffmenge.

Hierzu wird die bevorzugte Ausführungsform der Erfindung bevorzugt so gestaltet, daß der Druck in dem Druckraum zwischen zwei Druckniveaus abwechselnd so verändert wird, daß bei dem niedrigen Druckniveau im Druckbehälter, bei dem ein Unterdruck herrscht, die Stoffe aus dem mit diesem Druckraum leitend verbundenen Behälter in den Druckraum eingesaugt und durch Anlegen des höheren Druckniveaus, bei dem ein Überdruck herrscht, in die mit dem Druckraum verbundene Ableitung gefördert wird. Die erfindungsgemäße Vorrichtung arbeitet in zwei Takten. Im ersten Takt werden, durch Anlegen des Unterdrucks, Stoffe in den Druckraum eingesaugt und im zweiten Takt werden diese Stoffe durch Anlegen eines Überdrucks aus dem Druckraum in die gewünschte Richtung gefördert.

Nach einer vorteilhaften Ausführungsform der Erfindung weist die Anordnung eine Ver bindung zwischen dem Druckraum und einer Saugleitung des Verdichters auf, wobei die Saugleitung des Verdichters in Strömungsrichtung des gasförmigen Fördermediums nach der Abzweigung für die Verbindung mit dem Ventil des weiteren mit einem Ventil gesteuerten Eingangs des Druckraumes ein weiteres Ventil zum Öffnen oder Schließen der Saugleitung gegenüber der Umgebung aufweist. Mit dieser einfachen Verbindung und einem weiteren Ventil ist es auf einfache Art und Weise möglich, den ohnehin vorhandenen Unterdruck auch zur Förderung der Stoffe zu verwenden.

Vorzugsweise ist das gasförmige Fördermedium Luft, womit das am Häufigsten vorkommende Gas zur Förderung der Stoffe verwendet wird.

Vorteilhafterweise bestehen die zu fördernden Stoffe aus Gasen, Flüssigkeiten oder Feststoffen und/oder Gemischen derselben, was die große Anwendungsvielfalt der erfindungsgemäßen Vorrichtung aufzeigt.

In besonders vorteilhafter Weise sind die Stoffe eine gegebenenfalls mit Feststoffen und/oder mit Gasen befrachtete, gegebenenfalls heiße und/oder schäumende, Flüssigkeit, was aufzeigt, daß sogar eine Förderung einer wegen besonderer Zusätze eventuell Korrosion verursachenden Flüssigkeit mit der erfindungsgemäßen Vorrichtung möglich wird. Ebenso wird aufgezeigt, daß mit der erfindungsgemäßen Vorrichtung sogar bei höheren Temperaturen und beim Vorhandensein von Feststoffpartikeln die Gefahr des Auftretens der Kavitation vollständig vermieden wird.

Nach einer bevorzugten Ausführungsform der Erfindung ist die erfindungsgemäße Vorrichtung in einer Geschirrspülmaschine angeordnet. In einer Geschirrspülmaschine ist der geförderte Stoff bekannterweise eine Reinigungsflüssigkeit, die ggf. mit Reinigungs- oder Klarspülmitteln vermischt und ggf. auch mit abgetragenen Speiseresten verschmutzt ist, mit der in der Geschirrspülmaschine zu reinigendes Gut beaufschlagt wird. In der Praxis hat sich gezeigt, daß durch die Förderung der Reinigungsflüssigkeit mit der erfindungsgemäßen Vorrichtung in einer Geschirrspülmaschine besonders gute Reinigungsergebnisse erzielt werden.

Die beschriebene Erfindung betrifft weiterhin eine Geschirrspülmaschine in der eine Vorrichtung zur Förderung von Flüssigkeit nach wenigstens einem der vorher besprochenen Ansprüche angeordnet ist.

Die Erfindung wird nachstehend anhand den in der Zeichnung dargestellten Ausführungsbeispielen erläutert. Es zeigen
- Fig. 1: eine schematische Darstellung der erfindungsgemäßen Vorrichtung nach einer vorteilhaften Ausführungsform der Erfindung,
- Fig. 2: eine schematische Darstellung der erfindungsgemäßen Vorrichtung nach einer weiteren vorteilhaften Ausführungsform der Erfindung,
- Fig. 3: eine schematische Darstellung der erfindungsgemäßen Vorrichtung nach einer bevorzugten Ausführungsform der Erfindung,
- Fig. 4: eine schematische Darstellung einer Haushalt-Geschirrspülmaschine mit der bevorzugten Ausführungsform der Erfindung und
- Fig. 5: den zeitlichen Verlauf eines Sprühimpules nach einer bevorzugten Ausführungsform der Erfindung.

In der nachfolgenden Figurenbeschreibung werden gleiche Teile mit gleichen Bezugszeichen benannt.

In den im folgenden Ausführungsbeispielen wird die erfindungsgemäße Vorrichtung zur Förderung von Stoffen an einer Vorrichtung zur Förderung von Flüssigkeiten gezeigt und beschrieben.

Eine erfindungsgemäße Vorrichtung 1, 1', 1" zur Förderung von Stoffen in den drei gezeigten und beschriebenen Ausführungsbeispielen weist eine Anordnung 10, 10', 10" auf, in der die Flüssigkeit durch ein unter Druck stehendes gasförmiges Fördermedium beaufschlagt wird, wobei in den drei gezeigten und beschriebenen Ausführungsbeispielen erfindungsgemäß die Flüssigkeit in der Anordnung 10, 10', 10" durch das gasförmige Fördermedium mit einem Druck beaufschlagt wird, der zwischen zwei Druckniveaus abwechselnd so verändert wird, daß bei einem niedrigen Druckniveau die Flüssigkeit nachfließt und durch Anlegen des höheren Druckniveaus in die gewünschte Förderrichtung gefördert wird. Durch die Beaufschlagung mit einem unter Druck stehenden gasförmigen Fördermedium ist es möglich eine Flüssigkeit weitgehend ohne bewegte mechanische Aggregate zu fördern. Die Vorrichtung benötigt keine technisch aufwendigen Zulaufbedingungen. In der Praxis hat sich gezeigt, daß eine derartige erfindungsgemäße Vorrichtung keine Schwierigkeiten aufweist. Das gasförmige Fördermedium wird in den gezeigten Ausführungsbeispielen mittels eines Verdichters 2 unter Druck gestellt. In Strömungsrichtung des gasförmigen Fördermediums nach dem Verdichter 2, das heißt an einem Druckausgang 3 des Verdichters 2, ist ein Druckbehälter 4 angeschlossen, in den das gasförmige Fördermedium eingeleitet und bevorratet wird.

Weiterhin weist die Anordnung 10, 10', 10" in den drei gezeigten und beschriebenen Ausführungsbeispielen einen mit einem Behälter 9 leitend verbundenen Druckraum 11 auf. In den Druckraum 11 wird das gasförmige Fördermedium, gesteuert durch ein Ventil 5, eingeleitet. Dieses Ventil 5 zur Steuerung der Einleitung des gasförmigen Fördermediums in den Druckraum 11 ist in den drei gezeigten und beschriebenen Ausführungsbeispielen in einer Verbindungsleitung 21 zwischen dem Druckbehälter 4 und einem Eintritt 20 des gasförmigen Fördermediums in den Druckraum 11 angeordnet. Mit dem Druckraum 11 und dem Behälter 9 ist eine Ableitung 12 leitend verbunden. Wie aus den Fig. 1 bis 3 gut erkennbar ist, ist bei den drei gezeigten und beschriebenen Ausführungsbeispielen eine Leitung 13 von dem Behälter 9 bis zur Ableitung 12 fortgesetzt, die eine Abzweigung 14 zu dem Druckraum 11 aufweist. Zwischen dem Behälter 9 und dem Druckraum 11 ist bei den drei gezeigten und beschriebenen Ausführungsbeispielen ein Ventil 15 zum Öffnen und Schließen der Verbindung zwischen dem Behälter 9 und dem Druckraum 11 angeordnet, das, in den drei gezeigten und beschriebenen Ausführungsbeispielen ein Rückschlagventil mit einem kugel- oder kegelförmigen Schließkörper ist, das einen Flüssigkeitsauslaß aus dem Behälter 9 bei Auftreten einer gegen den Behälter 9 gerichteten Strömung verschließt. Zwischen dem Druckraum 11 und der Ableitung 12 ist bei den drei gezeigten und beschriebenen Ausführungsbeispielen ein Ventil 16 zum Öffnen und Schließen der Ableitung 12 angeordnet, das, in den drei gezeigten und beschriebenen Ausführungsbeispielen, ein Rückschlagventil mit einem kugel- oder kegelförmigen Schließkörper ist, das die Ableitung 12 bei Auftreten einer gegen den Behälter 9 oder gegen den Druckraum 11 gerichteten Strömung verschließt. Der Druckraum 11 weist einen weiteren mit einem Ventil 17 gesteuerten Eingang 18 auf, an den eine Entlüftungsleitung 19 angeschlossen ist. Den drei gezeigten und beschriebenen Ausführungsbeispielen ist weiterhin gemeinsam, daß der Eintritt 20 des gasförmigen Fördermediums in den Druckraum 11 in Gebrauchslage, d.h. aus frontaler Sicht auf die Figuren 1 bis 4, oben und der Eintritt der Leitung 13, d.h. die Abzweigung 14, unten angeordnet ist.

Die Förderung von Stoffen nach einer vorteilhaften Ausführungsform der erfindungsgemäßen Vorrichtung wird in dem in Fig. 1 gezeigten Ausführungsbeispiel wie folgt ausgeführt:

Erfindungsgemäß wird in der in Fig. 1 gezeigten Anordnung 10 der Stoff - im gezeigten Ausführungsbeispiel die Flüssigkeit - in dem Druckraum 11 durch das gasförmige Fördermedium mit einem Druck beaufschlagt, der zwischen zwei Druckniveaus abwechselnd so verändert wird, daß bei einem niedrigen Druckniveau der Stoff - im gezeigten Ausführungsbeispiel die Flüssigkeit - nachfließt und durch Anlegen des höheren Druckniveaus in die gewünschte Förderrichtung gefördert wird.

Die Ventile 5, 16 und 17 sind anfänglich geschlossen. Die Flüssigkeit erstreckt sich aufgrund der leitenden Verbindung zwischen dem Behälter 9 und dem Druckraum 11, wobei in diesem in Fig. 1 dargestellten Ausführungsbeispiel die Verbindung mit dem Behälter 9 unter dessen Flüssigkeitsniveau N1 angeordnet ist, in beiden Behältern 9 und 11 bis zu dem Flüssigkeitsniveau N1. Durch Öffnen des Ventils 5 wird das unter einem Überdruck stehende gasförmige Fördermedium in den Druckraum 11 eingeleitet, wodurch die Flüssigkeit bis zu einem unteren Niveau N2 verdrängt wird. Dabei wird das Ventil 15 geschlossen und das Ventil 16 geöffnet, so daß die Flüssigkeit weiter in die Ableitung 12 eindringt, wobei eine gleiche Menge Flüssigkeit aus der Ableitung 12 in entsprechende Verbraucher bewegt wird. Nun wird das Ventil 5 geschlossen und das Ventil 17 geöffnet, wodurch das in dem Druckraum 11 befindliche gasförmige Fördermedium über die Entlüftungsleitung 19 entweicht. Nun öffnet das Ventil 15, so daß Flüssigkeit aus dem Behälter 9 in den Druckraum 11 nachströmen kann. Das Ventil 16 wird, in der gezeigten und beschriebenen Ausführungsform, aufgrund des Gewichts der Kugel des Ventils und der oberhalb der Kugel des Ventils 16 in der Ableitung 12 befindlichen Stoffmenge geschlossen. Dieser Vorgang wird nun solange Förderung benötigt wird wiederholt.

In dem in Fig. 2 gezeigten Ausführungsbeispiel weist die Anordnung 10' zusätzlich zu der in Fig. 1 gezeigten und beschriebenen Anordnung 10 eine Verbindung 22 zwischen der Ableitung 12 und dem Verdichter 2 für das gasförmige Fördermedium, im gezeigten Ausführungsbeispiel zwischen der Ableitung 12 und dem Druckbehälter 4 auf. In der Verbindung 22 ist ein weiteres Ventil 6 zur Steuerung der Einleitung des gasförmigen Fördermediums in die Ableitung 12 angeordnet, wobei die Verbindungsleitung 21 zwischen dem Druckbehälter 4 und dem Eintritt 20 des gasförmigen Fördermediums in den Druckraum 11, wie in dem in Fig. 1 gezeigten Ausführungsbeispiel, ein Ventil 5 zur Steuerung der Einleitung des gasförmige Fördermediums in den Druckraum 11 aufweist.

Auch in der in Fig. 2 gezeigten Anordnung 10' wird erfindungsgemäß der Stoff - im gezeigten Ausführungsbeispiel die Flüssigkeit - in der Anordnung 10' durch das gasförmige Fördermedium mit einem Druck beaufschlagt, der zwischen zwei Druckniveaus abwechselnd so verändert wird, daß bei einem niedrigen Druckniveau der Stoff - im gezeigten Ausführungsbeispiel die Flüssigkeit - nachfließt und durch Anlegen des höheren Druckniveaus in die gewünschte Förderrichtung gefördert wird, wobei das Anlegen des höheren Druckniveaus zur Beaufschlagung des Stoffs - im gezeigten Ausführungsbeispiel der Flüssigkeit - mit einem Überdruck mehr als einmal, im beschriebenen Ausführungsbeispiel zweimal, in kurzen Abständen erfolgt.

Die Förderung von Stoffen nach einer weiteren vorteilhaften Ausführungsform der erfindungsgemäßen Vorrichtung wird in dem in Fig. 2 gezeigten Ausführungsbeispiel wie folgt ausgeführt:

Die Ventile 5, 6, 16 und 17 sind anfänglich geschlossen, das Ventil 8 ist geöffnet. Die Flüssigkeit erstreckt sich aufgrund der leitenden Verbindung zwischen dem Behälter 9 und dem Druckraum 11, wobei auch in diesem Ausführungsbeispiel die Verbindung mit dem Behälter 9 unter dessen Flüssigkeitsniveau N1 angeordnet ist, in beiden Behältern bis zu dem Flüssigkeitsniveau N1. Durch Öffnen des Ventils 5 wird das unter einem Überdruck stehende gasförmige Fördermedium in den Druckraum 11 eingeleitet, wodurch die Flüssigkeit bis zu dem unteren Flüssigkeitsniveau N2 verdrängt wird. Dabei wird das Ventil 15 geschlossen und das Ventil 16 geöffnet, so daß die Flüssigkeit weiter in die Ableitung 12 eindringt, wobei eine gleiche Menge Flüssigkeit aus der Ableitung 12 zu entsprechenden Verbrauchern bewegt wird. Nun wird das Ventil 5 geschlossen und das weitere Ventil 6 zur Steuerung der Einleitung des gasförmigen Fördermediums in die Ableitung 12 geöffnet - oder es wird, in umgekehrter Reihenfolge, zuerst das weitere Ventil 6 zur Steuerung der Einleitung des gasförmigen Fördermediums in die Ableitung 12 geöffnet und dann das Ventil 5 geschlossen -, wodurch in beiden Fällen das gasförmige Fördermedium in die Ableitung 12 geleitet wird und das zweite Anlegen des höheren Druckniveaus zur Beaufschlagung des Stoffs ― im gezeigten Ausführungsbeispiel der Flüssigkeit - mit einem Überdruck erfolgt, wodurch ein Nachdrücken der in der Ableitung 12 befindlichen Flüssigkeit bewirkt wird, so daß nochmals Flüssigkeit zu entsprechenden Verbrauchern bewegt wird. Das Ventil 16 wird geschlossen. Nun wird auch das Ventil 6 geschlossen und das Ventil 17 geöffnet, wodurch das in dem Druckraum 11 befindliche gasförmige Fördermedium über die Entlüftungsleitung 19 entweicht. Nun öffnet das Ventil 15, so daß Flüssigkeit aus dem Behälter 9 in den Druckraum 11 nachströmen kann. Das Ventil 16 wird in Schließlage gehalten. Dieser Vorgang wird nun solange Förderung benötigt wird wiederholt.

In dem in Fig. 3 gezeigten, bevorzugten Ausführungsbeispiel der Erfindung weist die Anordnung 10" zusätzlich zu der in Fig. 2 gezeigten und beschriebenen Anordnung eine Verbindung 23 zwischen dem Druckraum 11 und einer Saugleitung 7 des Verdichters 2 auf, wobei die Saugleitung 7 des Verdichters 2 in Strömungsrichtung des gasförmigen Fördermediums nach der Abzweigung für die Verbindung 23 mit dem Ventil 17 des weiteren mit einem Ventil 17 gesteuerten Eingangs 20 des Druckraumes 11 ein weiteres Ventil 8 zum Öffnen oder Schließen der Saugleitung 7 gegenüber der Umgebung aufweist.

Auch in der in Fig. 3 gezeigten Anordnung 10" wird erfindungsgemäß der Stoff - im gezeigten Ausführungsbeispiel die Flüssigkeit - durch das gasförmige Fördermedium mit einem Druck beaufschlagt, der zwischen zwei Druckniveaus abwechselnd so verändert wird, daß bei einem niedrigen Druckniveau der Stoff - im gezeigten Ausführungsbeispiel die Flüssigkeit - nachfließt und durch Anlegen des höheren Druckniveaus in die gewünschte Förderrichtung gefördert wird, wobei aber in der in Fig. 3 gezeigten Anordnung 10" bei dem niedrigen Druckniveau, ein Unterdruck herrscht, so daß der Stoff - im gezeigten Ausführungsbeispiel die Flüssigkeit - angesaugt wird und wobei in der in Fig. 3 gezeigten Anordnung 10" beim Anlegen des höheren Druckniveaus ein Überdruck herrscht.

Alternativ zu der oben angeführten Verbindung mit einer Saugleitung 7 des Verdichters 2 ist es natürlich auch möglich den benötigten Unterdruck mit einem zusätzlichen Verdichter zu erzeugen und diesen an die Verbindung 23 anzuschließen.

Die Förderung von Stoffen nach der bevorzugten Ausführungsform der erfindungsgemäßen Vorrichtung wird in dem in Fig. 3 gezeigten Ausführungsbeispiel wie folgt ausgeführt:

Die Ventile 5, 6, 8 und 16 sind anfänglich geschlossen, die Ventile 15 und 17 sind geöffnet. In diesem Ausführungsbeispiel erstreckt sich die Flüssigkeit in dem Flüssigkeitsbehälter 9 auf das Flüssigkeitsniveau N1 und in dem Druckraum 11 aufgrund der weiter unten beschriebenen Saugfunktion des Unterdruckes auf das wesentlich höhere Flüssigkeitsniveau N1". Durch Schließen des Ventils 17 und gleichzeitiges Öffnen des Ventils 5 wird das unter einem Überdruck stehende gasförmige Fördermedium in den Druckraum 11 eingeleitet, wodurch die Flüssigkeit bis zu einem unteren Flüssigkeitsniveau N2 verdrängt wird. Dabei wird das Ventil 15 geschlossen und das Ventil 16 geöffnet, so daß die Flüssigkeit weiter in die Flüssigkeitsableitung 12 eindringt, wobei eine gleiche Menge Flüssigkeit aus der Flüssigkeitsableitung 12 zu entsprechenden Flüssigkeitsverbraucher bewegt wird. In etwa gleichzeitig mit dem Ventil 5 wird auch das Ventil 8 geöffnet, damit der Verdichter 2 Gas einsaugen kann und ein Druck- und Mengenausgleich des Gases erfolgt.

Wie zu der in Fig. 2 gezeigten Ausführungsform der Erfindung gezeigt und beschrieben, kann, wenn gewünscht, auch bei dieser bevorzugten Ausführungsform der Erfindung nun das Ventil 5 geschlossen und das weitere Ventil 6 zur Steuerung der Einleitung des gasförmigen Fördermediums in die Ableitung 12 geöffnet werden - oder es kann, in umgekehrter Reihenfolge, zuerst das weitere Ventil 6 zur Steuerung der Einleitung des gasförmigen Fördermediums in die Ableitung 12 geöffnet und dann das Ventil 5 geschlossen werden -, wodurch in beiden alternativen Programmschritten das gasförmige Fördermedium in die Ableitung 12 geleitet wird und das zweite Anlegen des höheren Druckniveaus zur Beaufschlagung des Stoffs - im gezeigten Ausführungsbeispiel der Flüssigkeit - mit einem Überdruck erfolgt, wodurch ein Nachdrücken der in der Ableitung 12 befindlichen Flüssigkeit bewirkt wird, so daß nochmals Flüssigkeit zu entsprechenden Verbrauchern bewegt wird.

Das Ventil 16 wird geschlossen. Nun werden auch das Ventil 6 und das Ventil 8 geschlossen und das Ventil 17 geöffnet, wodurch das in dem Druckraum 11 befindliche gasförmige Fördermedium über die Entlüftungsleitung 19 und die Saugleitung 7 zum Verdichter 2 geleitet wird und ein Unterdruck in der Druckkammer 11 entsteht. Durch den Unterdruck oder, für den Fall, daß das Ventil 15 kein Rückschlagventil ist, durch Fremdsteuerung öffnet sich nun das Ventil 15, so daß Flüssigkeit durch den in der Druckkammer 11 herrschenden Unterdruck aus dem Behälter 9 in den Druckraum 11 eingesaugt wird. Das Ventil 16 wird in Schließlage gehalten. Nun wird das Ventil 17 geschlossen und gleichzeitig wird das Ventil 8 wieder geöffnet. Dieser Vorgang wird nun solange Förderung benötigt wird wiederholt.

Bei geeignet gewählten Querschnitten und Leitungslängen, kann anstelle des Ventils 8 auch eine Rohrverengung, wie z. B. eine Blende, vorgesehen oder aber ein solches Ventil verwendet werden, das anstelle des gänzlichen Schließens und des Öffnens lediglich gedrosselt oder weiter geöffnet wird.

In Fig. 4 wird eine Geschirrspülmaschine 25, im gezeigten Ausführungsbeispiel eine Haushalt-Geschirrspülmaschine gezeigt, in der die erfindungsgemäße Vorrichtung "1 zur Förderung von Stoffen in der in der Fig. 3 gezeigten und beschriebenen, bevorzugten Ausführungsform angeordnet ist. Bei dieser Anwendung der erfindungsgemäßen Vorrichtung 1" ist das gasförmige Fördermedium Luft und der zu fördernde Stoff eine Reinigungsflüssigkeit, mit der in der Geschirrspülmaschine 25 zu reinigendes Gut beaufschlagt wird, nämlich Wasser, das ggf. mit Reinigungs- oder Klarspülmitteln vermischt und ggf. auch mit abgetragenen Speiseresten verschmutzt ist.

Der Behälter 9 der Vorrichtung 1" wird bei der Geschirrspülmaschine 25 von dem untersten Abschnitt eines Spülbehälters 26 gebildet, der üblicherweise Pumpentopf oder Ablaufwanne genannt wird und in dem sich die von dem in Geschirrkörben 27, 28 eingefüllten, nicht gezeigten zu reinigendem Gut, z.B. Besteck, Teller, Tassen, Gläser usw., zurücklaufenden Reinigungsflüssigkeit sammelt. Das zu reinigende Gut wird mit der Reinigungsflüssigkeit durch Sprüheinrichtungen, z.B. sogenannten Sprüharmen 29, 30, beaufschlagt. Die Reinigungsflüssigkeit wird in der in Fig. 4 gezeigten und beschriebenen Anordnung mittels der Vorrichtung 1", wie zu Fig. 4 beschrieben, in die mit den Zuleitungen zu den Sprüharmen 29, 30 verbundene Ableitung 12 gefördert.

Der zeitlichen Verlauf eines mit der zu den Fig. 3 und 4 gezeigten bevorzugten Ausführungsbeispielen der Erfindung geschilderten Vorrichtung 1" erzeugten Sprühimpulses ist in Fig. 5 gezeigt, wobei die Figur den zeitlichen Ablauf und den erzeugten Wasserdruck ab dem Zeitpunkt des Öffnen des Ventils 17 zum Ansaugen der Reinigungsflüssigkeit in den Druckraum 11 zeigt. Der Zeitraum zum Ansaugen ist in Fig. 5 mit Ts bezeichnet und beträgt etwa eine Sekunde. In dem in Fig. 3 und 4 beschriebenen bevorzugten Ausführungsbeispiel der Erfindung wird nun über eine Zeitdauer Tp von etwa einer halben Sekunde eine Pause eingelegt. Nun folgt die impulsartige Förderung der Reinigungsflüssigkeit durch Öffnen des Ventils 5 mit einer Impulshöhe If von im Ausführungsbeispiel ca. 310 Millibar und das Nachdrücken durch Öffnen des Ventils 6 mit einer Impulshöhe In von im Ausführungsbeispiel zusätzlich ca. 90 Millibar zusammen über eine Zeitdauer Ti von im Ausführungsbeispiel einer halben Sekunde. In dem beschriebenen Ausführungsbeispiel ist also das Verhältnis der Dauer des zeitlichen Abstandes (Ts + Tp) der Förderungen der Reinigungsflüssigkeit zu der Dauer der Förderung der Reinigungsflüssigkeit Ti in etwa 3:1. Mit dieser sehr kurzen Impulsdauer Ti wird die Reinigungswirkung der unter Druck auf das zu reinigende Gut aufgebrachten Reinigungsflüssigkeit optimiert.

Bei einer Beaufschlagung des zu reinigenden Gutes im zeitlichen Abstand wie in den zu Fig. 1 und 2 beschriebenen Ausführungsbeispielen der Erfindung erfolgt bei jedem Beginn der Beaufschlagung ein Druckanstieg in der beaufschlagenden Reinigungsflüssigkeit sowie bei jedem Ende der Beaufschlagung ein Abfall des Druckes in der beaufschlagenden Reinigungsflüssigkeit. In der Praxis hat sich gezeigt, daß durch das abwechselnde Ansteigen und Abfallen des Druckes der Reinigungsflüssigkeit und der damit verursachten abwechselnde Ansteigen und Abfallen der auf die Verschmutzungen auf dem zu reinigenden Gut wirkenden mechanischen Kräfte, ein ausreichendes Reinigungsergebnis bei einer kurzen Dauer der Beaufschlagung erreicht wird, insbesondere wenn die Förderung der Reinigungsflüssigkeit impulsartig, wie bei den zu den Figuren 3 und 4 beschriebenen Ausführungsformen der Erfindung, erfolgt, wobei das abwechselnde Ansteigen und Abfallen des Druckes der Reinigungsflüssigkeit und der damit verursachten abwechselnde Ansteigen und Abfallen der auf die Verschmutzungen auf dem zu reinigenden Gut wirkenden mechanischen Kräfte in sehr kurzer Zeitdauer und damit sehr intensiv stattfindet.

Mit der Erfindung ist eine Vorrichtung zur Förderung von fließfähigen Stoffen geschaffen, die keine besonderen Zulaufvoraussetzungen benötigt und die einen einfachen konstruktiven Aufbau aufweist.

## Patentansprüche

1. Vorrichtung zur Förderung von fließfähigen Stoffen, aufweisend eine Anordnung (10, 10', 10") mit einem Druckraum (11), in dem die Stoffe durch ein von wenigstens einem Verdichter (2) unter Druck gestelltes gasförmiges Fördermedium mit einem Druck beaufschlagt werden, der zwischen zwei Druckniveaus abwechselnd so verändert wird, dass bei einem niedrigen Druckniveau die Stoffe in den Druckraum (11) eintreten können und durch Anlegen des höheren Druckniveaus in die gewünschte Förderrichtung aus dem Druckraum gefördert werden, wobei die Anordnung (10, 10', 10") wenigstens einen mit einem Behälter (9) mittels einer Leitung (13) leitend verbundenen Druckraum (11), in den das gasförmige Fördermedium, durch ein Ventil (5) gesteuert, eingeleitet wird, aufweist, wobei der Druck in dem Druckraum (11), zwischen zwei Druckniveaus, abwechselnd so verändert wird, dass beim niedrigen Druckniveau im Druckbehälter (11) die Stoffe aus dem Behälter (9) in den Druckraum (11) eintreten, wobei zwischen dem Behälter (9) und dem Druckraum (11) ein Ventil (15) zum Öffnen oder Schließen der Verbindung zwischen dem Behälter (9) und dem Druckraum (11) angeordnet ist, und dass durch Anlegen des höheren Druckniveaus an den Druckraum (11) die Stoffe in eine mit dem Druckraum (11) lei-tend verbundene Ableitung (12) gefördert werden, wobei zwischen dem Druckraum (11) und der Ableitung (12) ein Ventil (16) zum Öffnen oder Schließen der Verbindung zwischen dem Druckraum (11) und der Ableitung (12) angeordnet ist und dass der Druckraum (11) einen weiteren mit einem Ventil (17) gesteuerten Eingang (18) zur Entlüftung des gasförmigen Fördermediums aufweist.

2. Vorrichtung nach Anspruch 1, **dadurch gekennzeichnet, dass** die Leitung (13) sich von dem Behälter (9) bis zur Ableitung (12) erstreckt und eine Abzweigung (14) zu dem Druckraum (11) aufweist, wobei der Eintritt (20) des gasförmigen Fördermediums in den Druckraum (11) in Gebrauchslage der Vorrichtung (1, 1', 1") oben und der Eintritt der Stoffe von der Leitung (13) her in Gebrauchslage der Vorrichtung (1, 1', 1") unten angeordnet ist.

3. Vorrichtung nach Anspruch 1 oder 2, **dadurch gekennzeichnet, dass** das Ventil (15) zum Öffnen oder Schließen der Verbindung zwischen dem Behälter (9) und dem Druckraum (11) ein Rückschlagventil ist, das eine Austrittsöffnung des Behälters (9) bei Auftreten einer in der Anordnung (10, 10', 10") gegen den Behälter (9) gerichteten Strömung verschließt.

4. Vorrichtung nach Anspruch 1 oder 2, **dadurch gekennzeichnet, dass** das Ventil (16) zum Öffnen oder Schließen der Verbindung zwischen dem Druckraum (11) und der Ableitung (12) ein Rückschlagventil ist, das die Ableitung (12) bei Auftreten einer in der Anordnung (10, 10', 10") gegen den Behälter (9) oder gegen den Druckraum (11) gerichteten Strömung verschließt.

5. Vorrichtung nach Anspruch 3 oder 4, **dadurch gekennzeichnet, dass** das Rückschlagventil einen kugel- oder kegelförmigen Schließkörper aufweist.

6. Vorrichtung nach einem der Ansprüche 1 bis 5, **dadurch gekennzeichnet, dass** der Verdichter (2) das gasförmige Fördermedium in einen in Strömungsrichtung des gasförmigen Fördermediums nach dem Verdichter (2) an diesen angeschlossenen Druckbehälter (4) einleitet.

7. Vorrichtung nach einem der Ansprüche 1 bis 6, **dadurch gekennzeichnet, dass** das Ventil (5) zur Steuerung der Einleitung des gasförmigen Fördermediums in den Druckraum (11) zwischen dem Druckbehälter (4) und dem Druckraum (11) angeordnet ist.

8. Vorrichtung nach einem der Ansprüche 1 bis 7, **dadurch gekennzeichnet, dass** die Anordnung (10', 10") eine Verbindung (22) zwischen der Ableitung (12) und dem Verdichter (2) für das gasförmige Fördermedium aufweist, in der ein weiteres Ventil (6) zur Steuerung der Einleitung des gasförmigen Fördermediums in die Ableitung (12) angeordnet ist.

9. Vorrichtung einem der Ansprüche 1 bis 8, **dadurch gekennzeichnet, dass** die Stoffe in der Anordnung (10") durch das gasförmige Fördermedium mit einem Druck beaufschlagt werden, der zwischen zwei Druckniveaus abwechselnd so verändert wird, dass bei einem niedrigen Druckniveau, bei dem ein Unterdruck herrscht, die Stoffe eingesaugt und durch Anlegen des höheren Druckniveaus, bei dem ein Überdruck herrscht, in die gewünschte Förderrichtung gefördert werden.

10. Vorrichtung nach einem der Ansprüche 1 bis 9, **dadurch gekennzeichnet, dass** der Druck in dem Druckraum (11), zwischen zwei Druckniveaus, abwechselnd so verändert wird, daß bei dem niedrigen Druckniveau im Druckbehälter (11), bei dem ein Unterdruck herrscht, die Stoffe aus dem mit diesem Druckraum (11) leitend verbundenen Behälter (9) in den Druckraum (11) eingesaugt und durch Anlegen des höheren Druckniveaus, bei dem ein Überdruck herrscht, in die mit dem Druckraum (11) leitend verbundene Ableitung (12) gefördert wird.

11. Vorrichtung nach Anspruch 10, **dadurch gekennzeichnet, dass** die Anordnung (10") eine Verbindung (23) zwischen dem Druckraum (11) und einer Saugleitung (7) des Verdichters (2) aufweist, wobei die Saugleitung (7) des Verdichters (2) in Strömungsrichtung des gasförmigen Fördermediums nach der Abzweigung für die Verbindung mit dem Ventil (17) des weiteren mit einem Ventil (17) gesteuerten Eingangs (18) des Druckraumes (11) ein weiteres Ventil (8) zum Öffnen oder Schließen der Saugleitung (7) gegenüber der Umgebung aufweist.

12. Vorrichtung nach einem der Ansprüche 1 bis 11, **dadurch gekennzeichnet, dass** das gasförmige Fördermedium Luft ist.

13. Vorrichtung nach einem der Ansprüche 1 bis 12, **dadurch gekennzeichnet, dass** die zu fördernden Stoffe aus Gasen, Flüssigkeiten oder Feststoffen und/oder Gemischen derselben bestehen.

14. Vorrichtung nach einem der Ansprüche 1 bis 13, **dadurch gekennzeichnet, dass** die Stoffe gegebenenfalls mit Feststoffen und/ oder mit Gasen befrachtete, gegebenenfalls heiße und/oder schäumende, Flüssigkeiten sind.

15. Vorrichtung nach einem der Ansprüche 1 bis 14, **dadurch gekennzeichnet, dass** sie in einer Geschirrspülmaschine (25) angeordnet ist.

16. Geschirrspülmaschine **dadurch gekennzeichnet, dass** eine Vorrichtung (1, 1', 1") zur Förderung von Stoffen nach wenigstens einem der vorhergehenden Ansprüche, in der Geschirrspülmaschine (25) angeordnet ist.

## Claims

1. Device for conveying flowable substances, comprising an arrangement (10, 10', 10") with a pressure chamber (11) in which the substances are acted on by a gaseous conveying medium, which is disposed under pressure by at least one compressor (2), at a pressure which so changes between two pressure levels in alternation that at a low pressure level the substances can enter into the pressure chamber (11) and by application of the higher pressure level are conveyed in the desired conveying direction out of the pressure chamber, wherein the arrangement (10, 10', 10") comprises at least one pressure chamber (11), which is conductively connected with a container (9) by means of a duct (13) and into which the gaseous conveying medium is introduced controlled by a valve (5), wherein the pressure in the pressure chamber (11) so changes between two pressure levels in alternation that at the low pressure level in the pressure container (11) the substances enter from the container (9) into the pressure chamber (11), wherein a valve (15) for opening or closing the connection between the container (9) and the pressure chamber (11) is arranged between the container (9) and the pressure chamber (11) and that through application of the higher pressure level to the pressure chamber (11) the substances are conveyed into a delivery duct (12) conductively connected with the pressure chamber (11), wherein a valve (16) for opening or closing the connection between the pressure chamber (11) and the delivery duct (12) is arranged between the pressure chamber (11) and the delivery duct (12) and that the pressure chamber (11) has a further inlet (18), which is controlled by a valve (17), for ventilating the gaseous conveying medium.

2. Device according to claim 1, **characterised in that** the duct (13) extends from the container (9) to the delivery duct (12) and has a branch (14) to the pressure chamber (11), wherein the entry (20) of the gaseous conveying medium into the pressure chamber (11) in the use position of the device (1, 1', 1") is arranged at the top and the entry of the substances from the duct (13) in the use position of the device (1, 1', 1") is arranged at the bottom.

3. Device according to claim 1 or 2, **characterised in that** the valve (15) for opening or closing the connection between the container (9) and the pressure chamber (11) is a non-return valve which closes an outlet opening of the container (9) in the case of occurrence of a flow directed in the arrangement (10, 10', 10") towards the container (9).

4. Device according to claim 1 or 2, **characterised in that** the valve (16) for opening or closing the connection between the pressure chamber (11) and the delivery duct (12) is a non-return valve which closes the delivery duct (12) in the case of occurrence of a flow directed in the arrangement (10, 10', 10") towards the container (9) or towards the pressure chamber (11).

5. Device according to claim 3 or 4, **characterised in that** the non-return valve comprises a spherical or conical closure body.

6. Device according to one of claims 1 to 5, **characterised in that** the compressor (2) introduces the gaseous conveying medium into a pressure container (4) connected, after the compressor (2) in the flow direction of the gaseous conveying medium, to the compressor.

7. Device according to one of claims 1 to 6, **characterised in that** the valve (5) for controlling the introduction of the gaseous conveying medium into the pressure chamber (11) is arranged between the pressure container (4) and the pressure chamber (11).

8. Device according to one of claims 1 to 7, **characterised in that** the arrangement (10', 10") comprises a connection (22) between the delivery duct (12) and the compressor (2) for the gaseous conveying medium, in which a further valve (6) for controlling the introduction of the gaseous conveying medium into the delivery duct (12) is arranged.

9. Device according to one of claims 1 to 8, **characterised in that** the substances in the arrangement (10") are acted on by the gaseous conveying medium at a pressure which so changes between two pressure levels in alternation that at a low pressure level in which an underpressure prevails the substances are sucked in and through application of the higher pressure level at which an excess pressure prevails the substances are conveyed in the desired conveying direction.

10. Device according to one of claims 1 to 9, **characterised in that** the pressure in the pressure chamber (11) so varies between two pressure levels in alternation that at the low pressure level in the pressure container (11), at which an underpressure prevails, the substances are sucked out of the container (9), which is conductively connected with this pressure chamber (11), into the pressure chamber (11) and through application of the higher pressure level at which an excess pressure prevails the substances are conveyed into the discharge duct (12) connected with the pressure chamber (11).

11. Device according to claim 10, **characterised in that** the arrangement (10") comprises a connection (23) between the pressure chamber (11) and a suction duct (7) of the compressor (2), wherein the suction duct (7) of the compressor (2) comprises, in flow direction of the gaseous conveying medium after the branching for the connection with the valve (17) of the further inlet (18) - which is controlled by a valve (17) - of the pressure chamber (11), a further valve (8) for opening or closing the suction duct (7) relative to the environment.

12. Device according to one of claims 1 to 11, **characterised in that** the gaseous conveying medium is air.

13. Device according to one of claims 1 to 12, **characterised in that** the substances to be conveyed consist of gases, liquids or solids and/or mixtures of the same.

14. Device according to one of claims 1 to 13, **characterised in that** the substances are optionally laden with liquids, which are optionally hot and/or foaming.

15. Device according to one of claims 1 to 14, **characterised in that** it is arranged in a dishwashing machine (25).

16. Dishwashing machine, **characterised in that** a device (1, 1', 1") for conveying substances according to at least one of the preceding claims is arranged in the dishwashing machine (25).

## Revendications

1. Dispositif pour le transport de matières coulantes, présentant un dispositif (10, 10', 10") muni d'une chambre de pression (11), dans laquelle les matières sont chargées d'une pression au moyen d'un fluide moteur gazéiforme mis sous pression par au moins un compresseur (2), cette première pression étant modifiée en alternance entre deux niveaux de pression, de telle manière qu'en cas d'un bas niveau de pression, les matières peuvent entrer dans la chambre de pression (11) et que, lorsque le niveau de pression plus élevé est appliqué, elles sont transportées hors de la chambre de pression dans le sens de transport souhaité, le dispositif (10, 10', 10") présentant au moins une chambre de pression (11) raccordée de manière conductrice à un réservoir (9) au moyen d'une conduite (13), dans laquelle chambre de pression le fluide moteur gazéiforme est introduit en étant commandé au moyen d'une vanne (5), la pression dans la chambre de pression (11) étant modifiée en alternance entre deux niveaux de pression, de telle manière qu'en cas d'un bas niveau de pression dans le réservoir de pression (11), les matières entrent dans la chambre de pression (11) en provenance du réservoir (9), une vanne (15) pour ouvrir ou fermer la liaison entre le réservoir (9) et la chambre de pression (11) étant disposée entre le réservoir (9) et la chambre de pression (11), et que, lorsque le niveau de pression plus élevé est appliqué sur la chambre de pression (11), les matières sont transportées dans une conduite de dérivation (12) raccordée à la chambre de pression (11) de manière conductrice, une vanne (16) pour ouvrir ou fermer la liaison entre la chambre de pression (11) et la conduite de dérivation (12) étant disposée entre la chambre de pression (11) et la conduite de dérivation (12), et que la chambre de pression (11) présente une autre entrée (18) commandée par une vanne (17) pour l'évacuation du fluide moteur gazéiforme.

2. Dispositif selon la revendication 1, **caractérisé en ce que** la conduite (13) s'étend du réservoir (9) jusqu'à la conduite de dérivation (12) et qu'elle présente une bifurcation (14) vers la chambre de pression (11), l'entrée (20) du fluide moteur gazéiforme dans la chambre de pression (11), en position d'utilisation du dispositif (1, 1', 1"), étant disposée en haut et l'entrée des matières en provenance de la conduite (13) étant disposée en bas en position d'utilisation du dispositif (1, 1', 1").

3. Dispositif selon la revendication 1 ou 2, **caractérisé en ce que** la vanne (15) pour ouvrir ou fermer la liaison entre le réservoir (9) et la chambre de pression (11) est un clapet anti-retour qui obture un orifice de sortie du réservoir (9) lorsqu'un flux dirigé contre le réservoir (9) se produit dans le dispositif (10, 10', 10").

4. Dispositif selon la revendication 1 ou 2, **caractérisé en ce que** la vanne (16) pour ouvrir ou fermer la liaison entre la chambre de pression (11) et la conduite de dérivation (12) est un clapet anti-retour qui obture la conduite de dérivation (12) lorsqu'un flux dirigé contre le réservoir (9) ou contre la chambre de pression (11) se produit dans le dispositif (10, 10', 10").

5. Dispositif selon la revendication 3 ou 4, **caractérisé en ce que** le clapet anti-retour présente un corps de fermeture de forme sphérique ou conique.

6. Dispositif selon l'une quelconque des revendications 1 à 5, **caractérisé en ce que** le compresseur (2) introduit le fluide moteur gazéiforme dans un réservoir de pression (4) raccordé au compresseur (2) dans le sens d'écoulement du fluide moteur gazéiforme en aval du compresseur.

7. Dispositif selon l'une quelconque des revendications 1 à 6, **caractérisé en ce que** la vanne (5) pour commander l'introduction du fluide moteur gazéiforme dans la chambre de pression (11) est disposée entre le réservoir de pression (4) et la chambre de pression (11).

8. Dispositif selon l'une quelconque des revendications 1 à 7, **caractérisé en ce que** le dispositif (10', 10") présente une liaison (22) entre la conduite de dérivation (12) et le compresseur (2) pour le fluide moteur gazéiforme, dans laquelle est disposée une autre vanne (6) pour commander l'introduction du fluide moteur gazéiforme dans la conduite de dérivation (12).

9. Dispositif selon l'une quelconque des revendications 1 à 8, **caractérisé en ce que** les matières dans le dispositif (10") sont chargées d'une pression au moyen du fluide moteur gazéiforme, cette pression étant modifiée en alternance entre deux niveaux de pression, de telle manière qu'en cas d'un bas niveau de pression, dans lequel il y a une sous-pression, les matières sont aspirées et que, lorsque le niveau de pression plus élevé est appliqué, dans lequel il y a une surpression, elles sont transportées dans le sens de transport souhaité.

10. Dispositif selon l'une quelconque des revendications 1 à 9, **caractérisé en ce que** la pression dans la chambre de pression (11) est modifiée en alternance entre deux niveaux de pression, de telle manière qu'en cas d'un bas niveau de pression dans le réservoir de pression (11), dans lequel il y a une sous-pression, les matières sont aspirées dans la chambre de pression (11) à partir du réservoir (9) raccordé de manière conductrice à cette chambre de pression (11), et que, lorsque le niveau de pression plus élevé est appliqué, dans lequel il y a une surpression, elles sont transportées dans la conduite de dérivation (12) raccordée à la chambre de pression (11) de manière conductrice.

11. Dispositif selon la revendication 10, **caractérisé en ce que** le dispositif (10") présente une liaison (23) entre la chambre de pression (11) et une conduite d'aspiration (7) du compresseur (2), la conduite d'aspiration (7) du compresseur (2) présentant, dans le sens d'écoulement du fluide moteur gazéiforme, en aval de la bifurcation, pour la liaison avec la vanne (17) de l'autre entrée (18) de la chambre de pression (11), commandée par une vanne (17), une autre vanne (8) pour ouvrir ou fermer la conduite d'aspiration (7) par rapport au milieu ambiant..

12. Dispositif selon l'une quelconque des revendications 1 à 11, **caractérisé en ce que** le fluide moteur gazéiforme est de l'air.

13. Dispositif selon l'une quelconque des revendications 1 à 12, **caractérisé en ce que** les matières à transporter sont constituées de gaz, de liquides ou de matières solides et/ou de mélanges de ceux-ci.

14. Dispositif selon l'une quelconque des revendications 1 à 13, **caractérisé en ce que** les matières sont des liquides, le cas échéant, chargés de matières solides et/ou de gaz, le cas échéant des liquides chauds et/ou moussants.

15. Dispositif selon l'une quelconque des revendications 1 à 14, **caractérisé en ce qu'**il est disposé dans un lave-vaisselle (25).

16. Lave-vaisselle **caractérisé en ce qu'**un dispositif (1, 1', 1") pour le transport de matières, selon au moins une des revendications précédentes, est disposé dans le lave-vaisselle (25).
